# EUROPÄISCHE PATENTSCHRIFT

(11) **EP 1 464 894 B1**
(45) Veröffentlichungstag und Bekanntmachung des Hinweises auf die Patenterteilung: **06.05.2015**
(21) Anmeldenummer: 04003758.2
(22) Anmeldetag: 19.02.2004
(51) Int. Cl.: F24C 7/06

(54) **Gargerät**
Cooking appliance
Appareil de cuisson

(30) Priorität: 31.03.2003 DE 10314509
(43) Veröffentlichungstag der Anmeldung: 06.10.2004
(73) Patentinhaber: BSH Hausgeräte GmbH, 81739 München (DE)
(72) Erfinder: Haberstetter, Nikolaus, 83329 Waging (DE); Hasslberger, Robert, 83324 Ruhpolding (DE); Lohr, Thomas, 83536 Gars/Inn (DE); Mallinger, Peter, 83301 Traunreut (DE)

(56) Entgegenhaltungen:
- DE-A- 10 232 000
- DE-U- 8 700 186

## Beschreibung

Die Erfindung betrifft ein Gargerät mit einer Gargerätemuffel, die einen Garraum eingrenzt, in dem ein Heizkörper schwenkbar gelagert ist, einem an einer Muffelwand angeordneten Heizkörperhalter zum Verstellen zwischen einer ersten Endlage, in der der Heizkörperhalter den Heizkörper im Wesentlichen zu der Muffelwand hält und eine Federkraft F auf den Heizkörper ausübt, und einer zweiten Endlage, in der der Heizkörper in den Garraum geschwenkt ist und der Heizkörperhalter ortsfest gehaltert ist.

Aus US 3 253 811 ist ein gattungsgemäßes Gargerät bekannt. In dem Gargerät wird zur Sicherung eines schwenkbaren Oberhitze-Heizkörpers in seiner Deckenlage ein Stützelement verwendet. Das Stützelement weist einen biegbaren Abschnitt auf. Der biegbare Abschnitt ist zwischen einer ersten und einer zweiten Endlage schwenkbar. In der ersten Endlage liegt der Heizkörper auf dem biegbaren Abschnitt auf. In der ersten Endlage kann der Heizkörper nach unten geschwenkt werden.

Die Aufgabe der Erfindung besteht darin, ein Gargerät bereitzustellen, bei dem eine einfache Schwenkbetätigung des Heizkörpers ermöglicht ist.

Die Aufgabe der Erfindung ist durch ein Gargerät mit den Merkmalen des Patentanspruches 1 gelöst. Gemäß dem kennzeichnenden Teil des Patentanspruches 1 weist der Heizkörperhalter eine Betätigungshandhabe zum manuellen Verstellen des Heizkörperhalters auf und ist schwenkbar an der Muffelwand gelagert. Somit kann eine Bedienperson den Heizkörper durch Betätigung der Betätigungshandhabe einfach in den Garraum schwenken, ohne dabei gleichzeitig den Heizkörperhalter in seiner zweiten Endlage festzuhalten, wobei der Heizkörperhalter nämlich von selbst in seiner zweiten Endlage verbleibt.

Aus Sicherheitsgründen ist bevorzugt, dass der Heizkörperhalter in seiner zweiten Endlage entgegen einer Federkraft gedrückt ist. Einerseits ist dadurch ein versehentliches Verstellen des Heizkörperhalters in die zweite Endlage erschwert. Andererseits ist jedoch eine Bewegung des Heizkörperhalters von seiner zweiten Endlage zurück in seine erste Endlage durch die Federkraft unterstützt.

Von Vorteil ist es, wenn sich der Heizkörperhalter beim Verstellen in die zweite Endlage zur Erzeugung der Federkraft elastisch verformt. Da somit ein zusätzliches Federelement zur Erzeugung der Federkraft weggelassen werden kann, ist eine Bauteilreduzierung erreicht.

Bevorzugt ist es, wenn dem Heizkörperhalter ein Kulissenelement mit einer Kulissenbahn zugeordnet ist, mittels der ein Führungsteil des Heizkörpers geführt ist. Durch die Kulissenbahn ist dem Heizkörperhalter ein definierter Verstellweg zwischen seiner ersten und zweiten Endlage vorgegeben.

Um den Heizkörperhalter ortsfest in seiner zweiten Endlage zu positionieren, kann in der Kulissenbahn ein Rastabschnitt ausgebildet sein, in den der Heizkörperhalter in seiner zweiten Endlage eingerastet ist. Durch das Einrasten ist der Bedienperson ein Bediengefühl vermittelt, wonach sich der Heizkörper sicher in der zweiten Endlage befindet.

Vorteilhaft kann der Heizkörperhalter schwenkbar an dem Kulissenelement gelagert sein. Bei einer Schwenkbetätigung des Heizkörperhalters entstehende Biegekräfte werden dadurch nicht direkt vom Heizkörperhalter auf die Muffelwand übertragen, sondern vom Kulissenelement aufgenommen.

Der Heizkörperhalter kann außerdem ein Zentriermittel aufweisen, das eine spielfreie und positionsgenaue Halterung des Heizkörpers ermöglicht.

Bevorzugt ist es, wenn der Heizkörperhalter in seiner ersten Endlage eine Druckkraft in Längsrichtung auf den Heizkörper ausübt. Diese Druckkraft kann dazu verwendet werden, Dichtflächen im Bereich einer Schwenklagerung des Heizkörpers aneinander zu drücken, um eine wärmedichte Schwenklagerung des Heizkörpers zu erreichen.

Ein Ausführungsbeispiel der Erfindung ist anhand der beigefügten Figuren beschrieben. Es zeigen:
- Figur 1: einen vergrößerten Ausschnitt eines Gargerätes in einer Seitenschnittdarstellung; und
- Figur 2: in einer perspektivischen Ansicht den Heizkörperhalter mit zugeordnetem Heizkörper.

In der Figur 1 ist ein Gargerät mit einem Gargerätegehäuse in einer vergrößerten Seitenschnittdarstellung gezeigt. In dem Gargerätegehäuse 1 ist eine, einen Garraum eingrenzende Muffel 3 mit einer frontseitigen Muffelöffnung 5 angeordnet. Die Muffelöffnung 5 ist mittels einer nicht gezeigten Gargerätetür schließbar. Im Bereich einer Deckenwand 7 der Muffel 3 ist ein Heizkörper 9 angeordnet, der eine Oberhitze bildet. Der Heizkörper 9 ist an einer Rückwand 11 der Muffel 3 schwenkbar gelagert. Hierzu weist der Heizkörper 9 im Bereich seiner elektrischen Anschlüsse 13 einen Lagerflansch 15 auf. Der Lagerflansch 15 ist lose in einer Lagerschale 17 gehaltert. Die Lagerschale 17 ist als ein Blechgehäuse mit rechteckförmigem Querschnitt ausgebildet, das an der Muffelrückwand 11 befestigt ist. Die Lagerschale 15 weist horizontal gegenüberliegende Durchlässe 19 auf. Durch diese sind die elektrischen Anschlüsse 13 des Heizkörpers 9 über eine in der Muffelrückwand 11 ausgebildete Durchführungsöffnung 21 aus der Muffel 3 geführt.

Der Heizkörper 7 ist herkömmlicherweise als ein Rohrheizkörper mit mehreren Windungen ausgeführt. Am Heizkörper 9 ist zusätzlich ein Stabilisierungssteg 21 mittels Schellen 23 befestigt. Der Stabilisierungssteg 21 des Heizkörpers 9 ist in der Figur 1 mittels Heizkörperhalters 25 in einer ersten Endlage an der Deckenwand 7 der Muffel sicher gehaltert. Der Heizkörperhalter 25 ist aus einem Stahldraht gebildet, der zu einem Drahtbügel gebogen ist.

Der Heizkörperhalter 25 ist zweiteilig aus dem Drahtbügel 25 und einem Kulissenelement 27 ausgebildet. Der Drahtbügel 25 ist in dem Kulissenelement 27 schwenkbar gelagert, das an der Deckenwand 7 mittels einer Schraubverbindung 28 befestigt ist. Das Kulissenelement 27 ist aus einem Federblech gefertigt, das um 180° gebogen ist. Weiterhin weist es einen deckseitigen oberen Schenkel, der an der Deckenwand 7 befestigt ist, sowie einen dem Garraum zugewandten unteren Schenkel 31 auf. An einem Übergang zwischen dem oberen und unteren Schenkel ist eine im Seitenprofil aus der Figur 1 C-förmig gebildete Lagerstelle für ein Bügelende 35 des Drahtbügels 25 geformt. Das Bügelende 35 ist wie ein Lagerzapfen schwenkbar sowie ortsfest in der Lagerstelle 33 gelagert. Weiterhin bildet der untere Schenkel 31 des Kulissenelements 27 eine Kulissenbahn 37. Auf dieser ist ein zweites Bügelende 38 des Drahtbügels 25 verschiebbar geführt. In der Kulissenbahn 37 ist weiterhin eine im Seitenprofil U-förmig gebogene Rastnut 39 ausgebildet. Die Rastnut 39 bildet einen Übergang zwischen der Kulissenbahn 37 und der C-förmig gebogenen Lagerstelle 33.

Zwischen den beiden Bügelenden 35 und 38 weist der Drahtbügel 25 zwei voneinander beabstandete, schräg aufeinander zu laufende Drahtabschnitte 43 auf. In der ersten Endlage I ist der Stabilisierungssteg 21 des Heizkörpers 9 spielfrei zwischen den beiden Drahtabschnitten 43 zentriert. Zwischen den beiden beabstandeten Drahtabschnitten 43 ist der Drahtbügel 25 in Richtung auf die frontseitige Muffelöffnung 5 winkelförmig gebogen, wodurch eine Betätigungshandhabe 47 gebildet ist.

In der Figur 1 ist der Drahtbügel 25 in seiner ersten Endlage mit durchgezogener Linie dargestellt. Der Drahtbügel 25 ist zwischen der ersten Endlage I und einer zweiten Endlage II schwenkbar, die in der Figur 1 mit gestrichelten Linien dargestellt ist. In der ersten Endlage I ist das zweite Bügelende 38 des Drahtbügels 25 über einen ersten Verstellweg v₁ von dem ersten Bügelende 35 beabstandet. Durch eine manuelle Betätigung des Drahtbügels 25 an seiner Betätigungshandhabe 47 in einer durch den Pfeil X dargestellten Schwenkrichtung verschiebt sich das zweite Bügelende 38 entlang der Kulissenbahn 37 in einer Pfeilrichtung y, bis das zweite Bügelende 38 des Drahtbügels 25 in den U-förmig gebogenen Rastabschnitt 39 einrastet. In diesem Fall befindet sich der Drahtbügel 25 in seiner zweiten Endlage II, in der er eine ortsfeste Position einnimmt. In der zweiten Endlage II ist der Verstellweg von v₁ auf v₂ reduziert, wodurch eine Torsionsspannung in dem elastisch verformbaren Drahtbügel 25 zugenommen hat. In der zweiten Endlage II ist daher der Drahtbügel 25 entgegen einer durch die erhöhte Torsionsspannung erzeugten Federkraft in Richtung auf seine erste Endlage I gedrückt.

Dabei ist die Lage des im Kulissenelement 27 geführten Drahtbügels 25 derart ausgelegt, dass auch in der ersten Endlage I der Drahtbügel 25 eine gewisse Federkraft F auf den Heizkörper 9 ausübt. Dadurch ist der Lagerflansch 15 des Heizkörpers 9 an eine gegenüberliegende Dichtfläche 49 in der Lagerschale 17 gedrückt. Die Durchführungsöffnung 19 in der Muffelrückwand 11 ist daher ausreichend abgedichtet. Wärmeverluste durch die Durchführungsöffnung 19 sind damit reduziert. Ist der Drahtbügel 25 in seine zweite stabile Endlage II geschwenkt, so kann eine Bedienperson den Heizkörper 9 in den Garraum 4 hinein schwenken, um die Deckenwand für eine Reinigung zugänglich zu machen. Beim Zurückschwenken des Heizkörpers 7 in seine ursprüngliche Deckenlage ist der Heizkörper 7 zunächst ohne Berührung mit dem Drahtbügel 25. In der Deckenlage des Heizkörpers 9 kann die Bedienperson die Betätigungshandhabe 47 des Drahtbügels 25 manuell betätigen, damit der Drahtbügel 25 unterstützt durch die Federkraft F wieder in seine erste Endlage I zurückschwenkt.

Um eine spielfreie Halterung des Heizkörpers 9 in seiner Deckenlage zu gewährleisten, weist der Stabilisierungssteg 21 seitliche Zentrierabschnitte 51 auf, wie sie in der Figur 2 gezeigt sind. Die seitlichen Zentrierabschnitte 51 sind in der ersten Endlage I des Drahtbügels 25 in Kontakt mit den beiden Drahtabschnitten 43 des Drahtbügels 25.

## Patentansprüche

1. Gargerät mit einer Gargerätemuffel (3), die einen Garraum (4) eingrenzt, in dem ein Heizkörper (9) schwenkbar gelagert ist, mit einem an einer Muffelwand (7) angeord neten Heizkörperhalter (25) zum Verstellen zwischen einer ersten Endlage (I), in der der Heizkörperhalter (25) den Heizkörper (9) im Wesentlichen parallel zu der Muffelwand (7) hält und eine Federkraft F auf den Heizkörper ausübt, und einer zweiten Endlage (II), in der der Heizkörper (9) in den Garraum (4) geschwenkt ist und der Heizkörperhalter (25) ortsfest gehaltert ist, **dadurch gekennzeichnet, dass** der Heizkörperhalter (25) eine Betätigungshandhabe (47) zum manuellen Verstellen des Heizkörperhalters (25) aufweist und dass der Heizkörperhalter (25) schwenkbar an der Muffelwand (7) gelagert ist.

2. Gargerät nach Anspruch 1, **dadurch gekennzeichnet, dass** sich der Heizkörperhalter (25) beim Verstellen in die zweite Endlage (II) zur Erzeugung der Federkraft (F) elastisch verformt.

3. Gargerät nach einem der vorhergehenden Ansprüche, **dadurch gekennzeichnet, dass** dem Heizkörperhalter (25) ein Kulissenelement (27) mit einer Kulissenbahn (37) zugeordnet ist, mittels der der Heizkörperhalter (25) geführt ist.

4. Gargerät nach Anspruch 3, **dadurch gekennzeichnet, dass** in der Kulissenbahn (37) ein Rastabschnitt (39) ausgebildet ist, in den der Heizkörperhalter (25) in der zweiten Endlage (II) eingerastet ist.

5. Gargerät nach einem der vorhergehenden Ansprüche, **dadurch gekennzeichnet, dass** der Heizkörperhalter (25) ein Zentriermittel (43) aufweist, durch das der Heizkörper (9) in seiner Deckenlage spielfrei gehaltert ist.

6. Gargerät nach einem der vorhergehenden Ansprüche **dadurch gekennzeichnet, dass** der Heizkörperhalter (25) in seiner ersten Endlage (I) eine Druckkraft (F) in Längsrichtung auf den Heizkörper (9) ausübt.

## Claims

1. Cooking appliance having a cooking appliance muffle (3), which delimits a cooking compartment (4) in which a heating element (9) is pivotably mounted, having a heating element bracket (25) disposed on a muffle wall (7) for adjusting between a first end position (I), in which the heating element bracket (25) holds the heating element (9) essentially parallel to the muffle wall (7) and exerts an elastic force F on the heating element, and a second end position (II), in which the heating element (9) is pivoted into the cooking compartment (4) and the heating element bracket (25) is held in a fixed position, **characterised in that** the heating element bracket (25) has an actuation lever (47) for manually adjusting the heating element bracket (25) and that the heating element bracket (25) is pivotably mounted on the muffle wall (7).

2. Cooking appliance according to claim 1, **characterised in that** the heating element bracket (25) elastically deforms when adjusted into the second end position (II) for generating the elastic force (F).

3. Cooking appliance according to one of the preceding claims, **characterised in that** a link element (27) having a link path (37), by means of which the heating element bracket (25) is guided, is assigned to the heating element bracket (25).

4. Cooking appliance according to claim 3, **characterised in that** a latch segment (39), in which the heating element bracket (25) is latched in the second end position (II), is disposed in the link path (37).

5. Cooking appliance according to one of the preceding claims, **characterised in that** the heating element bracket (25) has a centring means (43), by means of which the heating element (9) is held in its ceiling position without play.

6. Cooking appliance according to one of the preceding claims, **characterised in that** the heating element bracket (25) in its first end position (I) exerts a compressive force (F) in a longitudinal direction onto the heating element (9).

## Revendications

1. Appareil de cuisson comprenant un moufle (3) d'appareil de cuisson, lequel moufle délimite un espace de cuisson (4) dans lequel est logé un corps de chauffe (9) de manière pivotante, comprenant un support (25) de corps de chauffe disposé sur une paroi de moufle (7) pour le réglage entre une première position finale (I), dans laquelle le support (25) de corps de chauffe maintient le corps de chauffe (9) essentiellement parallèlement à la paroi de moufle (7) et exerce une force de ressort F sur le corps de chauffe, et une deuxième position finale (II), dans laquelle le corps de chauffe (9) est pivoté dans l'espace de cuisson (4) et le support (25) de corps de chauffe est maintenu de manière stationnaire, **caractérisé en ce que** le support (25) de corps de chauffe présente une manette (47) pour le réglage manuel du support (25) de corps de chauffe et **en ce que** le support (25) de corps de chauffe est logé de manière pivotante sur la paroi de moufle (7).

2. Appareil de cuisson selon la revendication 1, **caractérisé en ce que** le support (25) de corps de chauffe, lors du réglage dans la deuxième position finale (II), se déforme élastiquement pour produire la force de ressort (F).

3. Appareil de cuisson selon l'une quelconque des revendications précédentes, **caractérisé en ce qu'**un élément à coulisse (27) muni d'une glissière (37) est attribué au support (25) de corps de chauffe, au moyen de laquelle glissière le support (25) de corps de chauffe est guidé.

4. Appareil de cuisson selon la revendication 3, **caractérisé en ce qu'**une section à enclenchement (39) est réalisée dans la glissière (37), dans laquelle section à enclenchement le support (25) de corps de chauffe est enclenché dans la deuxième position finale (II).

5. Appareil de cuisson selon l'une quelconque des revendications précédentes, **caractérisé en ce que** le support (25) de corps de chauffe présente un moyen de centrage (43) au moyen duquel le corps de chauffe (9) est maintenu sans jeu dans sa position de plafond.

6. Appareil de cuisson selon l'une quelconque des revendications précédentes, **caractérisé en ce que** le support (25) de corps de chauffe, dans sa première position finale (I), exerce une force de pression (F) en direction longitudinale sur le corps de chauffe (9).
